# DEMANDE DE BREVET EUROPEEN

(11) **EP 4 707 947 A1**
(43) Date de publication de la demande: **11.03.2026**
(21) Numéro de dépôt: 24199214.8
(22) Date de dépôt: 09.09.2024
(51) Int. Cl.: G04B 19/12, G04B 19/30

(54) **PROCÉDÉ DE FABRICATION D'UN CADRAN**

(71) Demandeur: The Swatch Group Research and Development Ltd, 2074 Marin (CH)
(72) Inventeur: DOVCIK, Marek, 06250 Mougins (FR); FRANÇOIS, Nicolas, 2000 Neuchâtel (CH); NAPOLI, Sophie, 2000 Neuchâtel (CH)
(74) Mandataire: ICB SA

(57) **Abrégé**

L'invention concerne un procédé de fabrication d'un cadran comprenant les étapes suivantes :
- former une première partie du cadran en une première résine chargée de particules réflectives, la première partie formant un logement ;
- couler au moins une deuxième résine dans le logement pour former la deuxième partie du cadran et un obtenir un cadran ;
- polir totalement ou de manière sélective le cadran pour faire apparaître localement la première résine comprenant les particules réflectives.

## Description

### Domaine technique de l'invention

L'invention se rapporte au domaine de l'horlogerie. Plus précisément, elle concerne un procédé de fabrication d'un cadran ayant l'aspect d'une pierre précieuse.

Dans le présent texte, les termes « pierre précieuse » désignent sans distinction les pierres précieuses et semi-précieuses.

### Arrière-plan technologique

Les composites à base de pierres précieuses sont couramment utilisés dans les domaines tels que l'horlogerie ou la bijouterie. Les propriétés recherchées peuvent varier mais elles sont généralement esthétiques et mécaniques, mais coutent relativement cher.

Ainsi, pour des raisons économiques, des composants horlogers présentant un aspect qui imite celui des pierres précieuses ont été développés en matériau polymère.

Cependant, la fabrication de ces éléments décoratifs nécessite toujours l'utilisation de pierres réalisées de façon synthétique, et implique toujours un coût de fabrication élevé.

Il existe donc un besoin de disposer d'un élément décoratif dont la fabrication présente un coût réduit tout en conservant l'aspect des pierres précieuses, à savoir la brillance ou le scintillement, conférant ainsi à l'objet décoré un aspect luxueux.

### Résumé de l'invention

À cet effet, la présente invention concerne un procédé de fabrication d'un cadran comportant les étapes suivantes :
- former une première partie du cadran en une première résine chargée de particules réflectives, la première partie formant un logement ;
- couler au moins une deuxième résine dans le logement pour former la deuxième partie du cadran et un obtenir un cadran ;
- polir totalement ou de manière sélective le cadran pour faire apparaître localement la première résine comprenant les particules réflectives.

Conformément à d'autres variantes avantageuses de l'invention :
- la première résine est une résine thermoplastique, une résine époxyde ou une résine polyuréthane et la deuxième résine est une résine époxyde ou une résine polyuréthane ;
- les particules réflectives sont choisies parmi des particules phosphorescentes, fluorescentes, métalliques, précieuses, semi-précieuses ou une combinaison de ces particules ;
- la deuxième résine comprend au moins un additif choisi parmi des colorants, des pigments, des anti-UV ou une combinaison de ces additifs ;
- plusieurs résines sont coulées dans le logement de la première partie de cadran ;
- la deuxième résine est coulée dans le logement de la première partie de cadran de manière à remplir partiellement le logement ;
- la charge de particules réflectives intégrées dans la première résine est comprise entre 0.001% et 5% ;
- la charge de particules réflectives intégrées dans la première résine est comprise entre 0.02% et 1% ;
- le logement comprend des éléments décoratifs en relief positif ;
- les éléments décoratifs sont des index, des appliques, des logos ou encore des formes géométriques.

La présente invention concerne également un cadran réalisé par un procédé tel que décrit précédemment.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une étape de réalisation d'un cadran du procédé selon la présente invention ;
- la figure 2 représente le cadran obtenu à la suite de la mise en oeuvre de l'étape de la figure 1 ;
- la figure 3 représente un cadran selon un premier mode de réalisation du procédé selon la présente invention ;
- la figure 4 représente un cadran selon un second mode de réalisation du procédé selon la présente invention ;
- la figure 5 représente un cadran selon un troisième mode de réalisation du procédé selon la présente invention.

### Description détaillée de l'invention

L'invention concerne un procédé de fabrication d'un cadran 1 comprenant les étapes suivantes :
- former une première partie 10 du cadran en une première résine chargée de particules réflectives, la première partie formant un logement 11 ;
- couler au moins une deuxième résine dans le logement 11 pour former une deuxième partie 12 du cadran et un obtenir un cadran 1 ;
- polir totalement ou de manière sélective le cadran 1 pour faire apparaître localement la première résine comprenant les particules réflectives.

La première résine est choisie parmi les résines thermoplastiques, les résines époxy ou les résines polyuréthanes et la deuxième résine est choisie parmi les résines époxy ou polyuréthane. De manière générale, ces résines durcissent par polymérisation de monomères et/ou de pré-polymères et/ou par réticulation. Après durcissement en présence d'un durcisseur, elle apporte des propriétés de dureté au matériau composite. Les résines sont également incolores après durcissement. En d'autres termes, elles ne modifient pas la couleur ou l'aspect des particules présentes dans la résine après durcissement.

En l'absence de durcisseur, la résine composite se présente sous la forme d'une pâte plus ou moins liquide.

La résine ou le polymère thermoplastique est choisi de sorte à présenter un coefficient de transmission optique supérieur à 80% afin que l'aspect visuel du cadran tende à ressembler au maximum à celui d'une pierre précieuse.

Les particules réflectives ajoutées à la première résine participent à augmenter l'indice de réfraction du cadran et à augmenter sa réflexion de sorte à rapprocher son apparence de celle d'une pierre précieuse. Les particules réflectives représentent entre 0,001% et 5% en poids de la première résine chargée, et de préférence entre 0 ,02% et 1%.

Les particules peuvent présenter tout type de forme géométrique, par exemple une forme sphérique, parallélépipédique, cylindrique ou encore ovale, et présentent une taille comprise entre 1µm et 100µm.

Les particules peuvent être choisies parmi des particules phosphorescentes, fluorescentes, métalliques, précieuses, semi-précieuses ou une combinaison de ces particules.

Les particules peuvent présenter tout type de forme géométrique, par exemple une forme sphérique, parallélépipédique, cylindrique ou encore ovale.

Les particules peuvent être choisies parmi des particules phosphorescentes, fluorescentes, métalliques, précieuses, semi-précieuses, des particules de nacre ou une combinaison de ces particules.

Selon un mode de réalisation de l'invention, la deuxième résine comprend au moins un additif choisi parmi des colorants, des pigments, des anti-UV ou une combinaison de ces additifs.

La première partie du cadran peut être obtenu via un moulage, une injection, une fabrication additive ou encore via un usinage d'un palet en matière thermoplastique ou thermodurcissable.

Comme on peut l'observer sur les figures, le logement 11 de la première partie 10 du cadran comprend des éléments décoratifs 13, 14, 15 en relief positif, ces éléments décoratifs 13, 14, 15 peuvent être des index, des appliques, des logos ou encore des formes géométriques.

Ces éléments décoratifs sont amenés à apparaitre lors du polissage du cadran ou peuvent être directement apparents dans le cas où une deuxième résine transparente est coulée dans le logement 11.

Selon un autre mode de réalisation illustré à la figure 5, le cadran peut ne comprendre aucun élément décoratif et présenter uniquement une surface ayant l'aspect d'une pierre précieuse, c'est-à-dire un aspect brillant et/ou scintillant.

Ainsi, l'invention concerne également un procédé de fabrication d'un matériau composite comprenant les étapes suivantes :
- former une première partie 10 du cadran 1 en une première résine chargée de particules réflectives, la première partie formant un logement 11 ;
- couler au moins une deuxième résine dans le logement 11 pour former une deuxième partie 12 du cadran et un obtenir un cadran 1 ;
- polir totalement ou de manière sélective le cadran 1 pour faire apparaître la première résine comprenant les particules réflectives.

La première résine et les particules réflectives se présente généralement sous la forme d'une pâte, ce mélange peut être homogénéisé par passage dans un broyeur. Le passage au broyeur permet à la fois d'homogénéiser le mélange mais aussi de casser les éventuels agrégats formés par les particules dans la résine.

La formation de la résine, avec ou sans durcisseur, engendre généralement l'incorporation de bulles d'air dans la pâte.

Aussi, afin d'éliminer ces bulles d'air, le procédé peut comprendre une étape d'élimination de gaz. Cette étape peut être avantageusement réalisée au moyen d'une centrifugeuse ou d'une centrifugeuse/mélangeur planétaire avec un vide partiel.

Selon les besoins, au moins un durcisseur peut être introduit dans la résine. Comme déjà indiqué, ce durcisseur permet la polymérisation et/ou la réticulation de la résine.

Après l'addition du durcisseur, le mélange peut être homogénéisé par un mélangeur à hélice par exemple.

Une fois le mélange effectué, la résine peut être coulée ou injectée pour former la première partie du cadran.

Selon un mode de réalisation particulier, la première partie du cadran est placé dans une enceinte sous vide, assurant ainsi de manière simultanée l'élimination d'air et la mise en forme de la résine.

Le moule peut éventuellement être chauffé, l'augmentation de la température permettant de fluidifier la résine et accélérer le durcissement de la résine.

Ensuite, une deuxième résine comprenant un ou des additifs tels que des colorants, des pigments, des anti-UV est préparée de manière similaire à la première résine.

Cette deuxième résine est coulée dans le logement de la première partie du cadran, de manière à remplir totalement ou partiellement le logement et former un cadran.

Selon un mode de réalisation particulier plusieurs résines de compositions différentes peuvent être coulées dans le logement. Les résines peuvent être coulées les unes sur les autres ou coulées localement dans des compartiments du logement.

La deuxième résine ou l'une des résines supplémentaires peut être transparente pour ajouter un effet tridimensionnel au cadran.

Enfin, le cadran est poli totalement ou de manière sélective pour faire apparaître la première résine comprenant les particules réflectives sur la face visible/observable du cadran.

La présente invention concerne également un cadran mis en forme par le biais du procédé selon l'invention.

## Revendications

1. Procédé de fabrication d'un cadran (1) **caractérisé en ce qu'**il comprend les étapes suivantes :
- former une première partie (10) du cadran en une première résine chargée de particules réflectives, la première partie formant un logement (11) ;
- couler au moins une deuxième résine dans le logement pour former une deuxième partie du cadran (12) et un obtenir un cadran (1) ;
- polir totalement ou de manière sélective le cadran (1) pour faire apparaître la première résine comprenant les particules réflectives.

2. Procédé selon la revendication 1, dans lequel la première résine est une résine thermoplastique, une résine époxyde ou une résine polyuréthane, et la deuxième résine est une résine époxyde ou une résine polyuréthane.

3. Procédé selon l'une des revendications 1 ou 2, dans lequel les particules réflectives sont choisies parmi des particules phosphorescentes, fluorescentes, métalliques, précieuses, semi-précieuses ou une combinaison de ces particules.

4. Procédé selon l'une des revendications précédentes, dans lequel la deuxième résine comprend au moins un additif choisi parmi des colorants, des pigments, des anti-UV ou une combinaison de ces additifs.

5. Procédé selon l'une des revendications précédentes, dans lequel plusieurs résines sont coulées dans le logement de la première partie de cadran.

6. Procédé selon l'une des revendications précédentes, dans lequel la deuxième résine est coulée dans le logement de la première partie de cadran de manière à remplir partiellement le logement.

7. Procédé selon l'une des revendications précédentes, dans lequel la charge de particules réflectives intégrées dans la première résine est comprise entre 0.001% et 5%.

8. Procédé selon l'une des revendications précédentes, dans lequel la charge de particules réflectives intégrées dans la première résine est comprise entre 0.02% et 1%.

9. Procédé selon l'une des revendications précédentes, dans lequel le logement (11) comprend des éléments décoratifs (13, 14, 15) en relief positif.

10. Procédé selon la revendication 9, dans lesquelles éléments décoratifs (13, 14, 15) sont des index, des appliques, des logos ou encore des formes géométriques.

11. Cadran (100) réalisé par un procédé selon l'une des revendications 1 à 10.
